# FASCICULE DE BREVET EUROPEEN

(11) **EP 3 431 188 B1**
(45) Date de publication et mention de la délivrance du brevet: **29.01.2020**
(21) Numéro de dépôt: 18180916.1
(22) Date de dépôt: 29.06.2018
(51) Int. Cl.: B05B 11/00, B65D 83/14

(54) **TETE DE DISTRIBUTION DE PRODUIT PROVENANT D'UN RECIPIENT**
VERTEILUNGSKOPF FÜR EIN PRODUKT, DAS AUS EINEM BEHÄLTER KOMMT
DISPENSING HEAD FOR PRODUCT FROM A CONTAINER

(30) Priorité: 17.07.2017 FR 1756768
(43) Date de publication de la demande: 23.01.2019
(73) Titulaire: Albéa Services, 92230 Gennevilliers (FR)
(72) Inventeur: BLOC, Richard, 76370 Derchigny-Graincourt (FR); PRUVOST, Thomas, 80880 Saint Quentin La Motte (FR)
(74) Mandataire: Gevers & Orès

(56) Documents cités:
- EP-A1- 2 974 797
- WO-A1-00/07901
- DE-U1- 29 506 682
- FR-A1- 2 524 348
- FR-A1- 2 767 311

## Description

### Domaine de l'invention

L'invention concerne une tête de distribution pour un système de distribution d'un produit.

Plus précisément, l'invention concerne une tête de distribution pour un système de distribution comprenant une telle tête fixée sur un tube d'amenée sous pression du produit ainsi qu'un flacon destiné à contenir un produit à distribuer.

### Etat de la technique

Dans une application particulière, le produit est de type lotion, gel ou crème, par exemple pour une utilisation en cosmétique ou pour des traitements pharmaceutiques.

On connaît des systèmes de distribution comprenant une pompe pourvue d'un tube d'amenée sous pression du produit sur lequel une tête de distribution de type bouton poussoir est fixée pour actionner le déplacement dudit tube sur une course de distribution/aspiration du produit. Une tête de distribution connue est décrit dans FR2767311A1.

En particulier, la tête de distribution peut comprendre un corps présentant un puits de montage de ladite tête sur le tube d'amenée et un chemin de distribution du produit entre ledit puits et un passage de sortie. Selon une réalisation, le chemin de distribution est formé au moins en partie à l'interface entre une enclume équipant un logement prévu dans la tête de distribution et une buse montée autour de ladite enclume. Ainsi, par appui sur le corps de la tête de distribution, on actionne la pompe pour distribuer le produit au travers du passage de sortie sous la forme d'une noisette ou d'un flux continu.

Les lois destinées à protéger le consommateur et l'environnement règlementent de manière stricte la composition des produits cosmétiques et pharmaceutiques. Il s'agit notamment de maîtriser et limiter la présence de substances potentiellement dangereuses pour la santé humaine. Ainsi, les cosméticiens limitent voire suppriment de leurs formules les conservateurs qui sont souvent cause d'allergies ou d'intolérances.

Les produits cosmétiques et pharmaceutiques deviennent donc de plus en plus fragiles. En particulier ils supportent difficilement les contraintes mécaniques ou thermiques, le contact de l'air (causant par exemple un dessèchement, une oxydation), et sont facilement contaminables par les bactéries, levures et moisissures.

Pour éviter ces problèmes, les fabricants de dispositifs de distribution de produits cosmétiques et/ou pharmaceutiques ont développé des têtes de distributions améliorées.

Une première tête de distribution comprend un manchon en forme de U située entre la buse rapportée sur la tête et l'enclume et disposée sur la périphérie de cette dernière. Le manchon et la buse forment à leur interface un chemin de distribution. La buse comporte une paroi déformable (paroi située en regard du manchon). Lorsque le produit sous pression s'écoule dans le chemin de distribution, celui-ci déforme la paroi déformable élargissant le passage de sortie pour permettre son expulsion vers l'extérieur. Une telle tête de distribution permet de limiter le contact du produit avec l'extérieur lorsque ladite tête de distribution n'est pas actionnée mais présente tout de même des inconvénients. Une buse ainsi déformable compromet la distribution du produit lorsque celle-ci est mise en contact avec un élément extérieur comme la main de l'utilisateur ou un coton. Sous l'effet d'une contrainte extérieure due à la main par exemple, la buse peut être empêchée de se déformer, bloquant la distribution ou tout du moins l'entravant sérieusement au détriment de la qualité perçue du dispositif par le consommateur. Outre l'aspect pratique de la distribution de produit (laquelle est au moins en partie entravée), ceci est fortement nuisible à l'image de marque du fabricant de dispositifs de distribution et du producteur de produits pharmaceutiques et/ou cosmétiques.

Une seconde tête de distribution comprend un insert logeant dans la buse rapportée. L'insert se présente sous la forme d'une pièce sensiblement circulaire comprenant trois piliers destinés à fixer l'insert dans la buse et entre chacun desquels s'étend une paroi déformable. En position de repos les parois déformables sont sensiblement verticales et situées à distance de la paroi interne de la buse en fermant substantiellement le chemin de distribution. En position contrainte c'est-à-dire lorsque du produit cosmétiques et/ou pharmaceutique comprime les parois déformables de l'insert, celles-ci se déplacent en avant dans le sens de déplacement du produit et entrent en contact avec la paroi interne de la buse en élargissant de ce fait, le chemin de distribution afin que le produit puisse être distribué. Une telle tête de distribution permet de limiter la contamination en position de repos, les parois déformables en position verticale obturant substantiellement le chemin de distribution. Toutefois, les fabricants de tête de distribution se heurtent à des difficultés. En particulier, l'insert est une pièce complexe qui comprend notamment plusieurs matériaux, à savoir au moins deux, l'un pour les piliers et l'autre pour les parois déformables. Les fabricants éprouvent alors des difficultés à produire l'insert à cadence industrielle. Un autre inconvénient réside dans la fragilité de l'insert. Les parois déformables étant de géométrie particulièrement complexe, celles-ci sont fragiles et par conséquent s'abîment et ne reviennent pas en position de repos. Le produit cosmétique et/ou pharmaceutique est alors altéré par l'air au détriment du consommateur et de la qualité perçue par celui-ci. Un autre inconvénient réside dans le fait que de telles parois déformables complexes ont des difficultés à revenir en position de repos, en particulier lorsque le produit est fortement visqueux. Un autre inconvénient d'un tel insert est que celui-ci est invisible de l'utilisateur. Ce dernier a alors la sensation désagréable que la tête de distribution est ouverte en permanence.

L'objectif de l'invention est de surmonter l'un au moins des inconvénients précités.

### Résumé de l'invention

Il est proposé en premier lieu une tête de distribution pour un système de distribution d'un produit selon la revendication 1.

Une telle tête de distribution de distribution permet :
- une meilleure distribution du produit sous l'effet d'une contrainte extérieure, notamment lorsque la tête est appliquée sur la main ou sur un support tel que du coton,
- faciliter la fabrication de la tête de distribution, notamment avec des éléments moins complexes,
- d'obtenir une tête de distribution ayant une plus importante durée de vie.

Diverses caractéristiques supplémentaires peuvent être prévues seules ou en combinaison :
- le bulbe comprend un chanfrein destiné à permettre à une extrémité dudit bulbe de s'insérer dans l'orifice de sortie de telle sorte que ledit bulbe s'étend au moins en partie dans ledit orifice de sortie ;
- la rainure s'étend depuis une périphérie de la paroi de contact jusqu'à une paroi périphérique d'une extrémité dudit bulbe ;
- la membrane est montée sur l'enclume de sorte que la paroi extérieure se situe à distance de ladite enclume formant entre ladite paroi extérieure et ladite enclume, une zone d'échappement ;
- l'enclume comprend un canal d'échappement communicant avec un évidement formé dans le corps, via un passage d'échappement ;
- la membrane comprend une saillie annulaire de révolution autour de l'axe de distribution, ladite saillie annulaire comportant au moins un trou traversant ladite saillie annulaire de part et d'autre selon une direction parallèle à l'axe de distribution ;
- l'au moins un trou fait partie intégrante du chemin de distribution de telle sorte que le produit se déplaçant le long dudit chemin de distribution traverse le au moins un trou ;
- la membrane est apte à assurer une action microbiocide sur le produit ;
- la membrane comprend un matériau métallique microbiocide tel que l'argent, cuivre, zinc, magnésium, oxyde d'argent, oxyde de cuivre, souffre, acide sulfonique ;
- la tête comprend un puits de montage de ladite tête sur un tube d'amenée sous pression du produit, le logement comprenant l'enclume et ledit logement étant en communication avec ledit puits ;
- la membrane est rapportée autour de la périphérie de l'enclume ;
- la portion mobile est située en regard de l'orifice de sortie.

### Présentation des figures

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue éclatée de la tête de distribution selon l'invention ;
- la figure 2 est une vue en coupe selon le plan II-II lorsque la tête de distribution est assemblée et en position de repos ;
- la figure 3 est une vue en coupe identique à la figure 2 lorsque la tête de distribution est en position contrainte ;
- la figure 4 est une vue en perspective d'une membrane de la tête de distribution ;
- la figure 5 est une autre vue en coupe de la tête de distribution avec un zoom illustrant l'interaction du bulbe et de la buse en position de repos ;
- la figure 6 est une autre vue en coupe identique à la figure 3 lorsque la tête de distribution est en position contrainte.

### Description détaillée

En relation avec les figures, on décrit une tête 1 de distribution de type bouton poussoir pour un système de distribution d'un produit sous pression, par exemple sous la forme d'une noisette ou d'un flux continu. Dans un exemple d'application, le produit est une lotion, un gel ou une crème, pour un usage cosmétique ou pour des traitements pharmaceutiques.

La tête 1 de distribution comprend un corps 2 présentant une jupe 3 annulaire qui entoure un puits 4 de montage de ladite tête 1 sur un tube d'amenée sous pression du produit. Par ailleurs la tête 1 de distribution comprend une zone 5 supérieure permettant à l'utilisateur d'exercer un appui digital sur ladite tête 1 afin de pouvoir la déplacer axialement selon un axe longitudinal X.

La tête 1 de distribution est destinée à équiper un système de distribution qui comprend un dispositif de prélèvement pourvu d'un tube d'amenée sous pression d'un produit à distribuer, sur lequel le puits 4 de montage de ladite tête 1 est fixé de façon étanche pour permettre, par déplacement axial de ladite tête 1, le déplacement dudit tube sur une course de distribution / aspiration du produit.

Le dispositif de prélèvement du système de distribution peut comprendre une pompe à actionnement manuel ou, dans le cas où le produit est conditionné sous pression, une valve à actionnement manuel. Ainsi, lors d'un déplacement manuel de la tête 1 de distribution, la pompe ou valve est actionnée pour alimenter le tube d'amenée en produit sous pression.

En particulier, une pompe à actionnement manuel comprend classiquement un corps dans lequel sont disposés des moyens nécessaires pour la mise sous pression du produit à distribuer. Selon une réalisation particulière, la pompe est de type sans reprise d'air en compensation du volume de produit distribué, de sorte à ne pas introduire de contaminant dans le produit conditionné.

De façon connue, le système de distribution comprend par ailleurs des moyens, par exemple une bague, pour permettre son montage sur le col d'un flacon dans lequel un produit à distribuer est destiné à être conditionné, ainsi que des moyens pour alimenter le dispositif de prélèvement en produit conditionné, par exemple un tube plongeur disposé dans le réservoir ou un piston d'amenée monté coulissant dans le corps dudit réservoir de sorte à pousser le produit dans ledit dispositif de prélèvement.

Le corps présente également un logement 6 annulaire qui est en communication avec le puits 4 de montage. Dans le mode de réalisation représenté, le logement 6 est d'axe perpendiculaire à celui du puits 4 de montage qui s'étend selon l'axe X représenté sur la figure 2 pour permettre une distribution latérale du produit relativement au corps 2. En variante non représentée, le logement 6 peut être colinéaire au puits 4 de montage, notamment pour une tête de distribution formant embout nasal de distribution. Dans ce qui suit l'axe du logement est appelé axe de distribution D.

Le logement est pourvu d'une enclume 7 autour de laquelle une buse 8 rapportée est montée de sorte à former à leur interface un chemin 9 de distribution du produit entre ledit logement 6 et un orifice 10 de sortie du produit pratiqué dans la buse 8. Pour ce faire, l'enclume 7 s'étend depuis le fond du logement en laissant un canal 11 de communication entre le puits 4 et ledit logement 6.

Ainsi, en fixant le puits 4 de montage sur le tube d'amenée, la distribution du produit est réalisée par appui sur le corps 2 pour actionner le déplacement dudit tube afin d'acheminer le produit conditionné depuis le tube d'amenée vers l'orifice 10 de sortie du chemin 9 de distribution

Dans une variante de réalisation non illustrée sur les figures, la jupe 3 du corps 2 est directement montée sur un réservoir à corps souple. Le corps 2 est rempli de lotion, laquelle peut migrer dans le canal 11 d'alimentation puis le chemin 9 de distribution. Dans cette variante de réalisation, la tête ne comprend pas de puits 4.

Le système de distribution peut également être utilisé pour d'autres types de distribution. En particulier, le réservoir du flacon peut comprendre un corps souple, la mise en pression du produit dans le tube d'amenée s'effectuant alors par rapprochement des parois dudit réservoir, sans mise en œuvre d'une pompe.

Dans le mode de réalisation représenté, la buse 8 présente une paroi 12 latérale cylindrique de révolution qui est sensiblement fermée vers l'avant par une paroi 13 distale.

L'association de la buse 8 dans le logement 6 est réalisée par emmanchement de la face 14 externe de la paroi 12 latérale, un bord arrière de ladite face externe pouvant en outre être pourvu d'une saillie radiale d'ancrage de la buse 8 dans ledit logement 6. De façon avantageuse, la buse 8 et le corps 2 de la tête 1 de distribution sont réalisés par moulage, notamment d'un matériau thermoplastique différent.

En particulier, au moins la paroi 12 latérale de la buse 8 peut être réalisée en un matériau dont la rigidité est supérieure à la rigidité du matériau formant le corps 2. Ainsi, la raideur importante de la paroi 12 latérale permet d'éviter sa déformation lors de son montage dans le logement 6. En outre, la raideur moins importante du corps 2 permet une étanchéité améliorée entre le puits 4 de montage et le tube d'amenée.

Dans un exemple de réalisation, la buse 8 est réalisée à base de polyéthylène basse densité (PEBD), de copolymère cyclo oléfinique (COC), de poly(oxyméthylène) ou de poly(butylène téréphtalate), et le corps 2 est réalisé en polyoléfine.

Entre deux distributions, du produit reste immobilisé dans le chemin 9 de distribution, le mettant en contact avec l'air extérieur potentiellement contaminant par des bactéries et/ou des champignons. Ainsi, par rétrodiffusion depuis l'orifice 10 de sortie dans le chemin 9 de distribution, au moins la dose à distribuer ultérieurement peut être contaminée.

Pour limiter cette contamination, la tête de distribution comprend une membrane 15 qui est rapportée autour de la périphérie de l'enclume 7. La membrane 15 délimite au moins une partie du chemin 9 de distribution. La membrane 15 est apte à assurer une action microbiocide sur le produit contenu dans le chemin 9 de distribution, notamment en étant réalisée à base d'au moins un matériau présentant des propriétés microbiocides.

Selon une réalisation, les propriétés microbiocides du matériau sont obtenues par contact du produit avec un agent microbiocide, par exemple en utilisant un matériau métallique tel que l'argent, cuivre, zinc magnésium, oxyde d'argent, oxyde de cuivre, souffre, acide sulfonique. D'autre éléments peuvent être utilisés.

Avantageusement, la membrane 15 est réalisée en matériau synthétiques par exemple de type polyoléfine et notamment à base de polypropylène (PP), élastomère thermoplastique (TPE) et en particulier du polyéthylène (PE) dont au moins une surface destinée à délimiter le chemin 9 de distribution est métallisée.

Selon une autre réalisation, la membrane 15 est réalisée en matériau synthétique, par exemple de type polyoléfine et notamment à base de polypropylène (PP), élastomère thermoplastique (TPE) et en particulier du polyéthylène (PE), ledit matériau étant chargé d'un agent microbiocide avec un taux de charge suffisant pour que des particules dudit agent microbiocide soient disposées sur la surface pour être en contact avec le produit.

La membrane 15 comporte une saillie 16 annulaire de révolution autour de l'axe de distribution D. La saillie 16 annulaire se situe avantageusement au voisinage d'une extrémité 17 distale de la membrane 15 opposée à une paroi 32 extérieure. La saillie 16 annulaire comporte une pluralité de trous 18 traversant celle-ci de part et d'autre selon l'axe de distribution. La saillie 16 annulaire permet avantageusement de fixer solidement la membrane 15 dans le logement 6. Elle loge dans un espace formé entre la buse 8 et le corps 2, la buse 8 venant en butée sur la saillie 16 annulaire. La saillie 16 annulaire permet en outre d'améliorer l'efficacité du caractère microbiocide de la membrane. En effet, les trous 18 sont parties intégrantes du chemin 9 de distribution, le produit traverse donc les trous 18 en direction de l'orifice 10 de sortie.

A l'opposé, la membrane 15 comporte une portion 19 mobile située en regard de l'orifice 10 de sortie. La portion 19 mobile est mobile entre une position de repos dans laquelle celle-ci est en contact avec la buse 8 ainsi qu'illustré sur la figure 2 et une position contrainte dans laquelle celle-ci est comprimée par le produit cosmétique et/ou pharmaceutique, la portion 19 mobile est alors située à distance de la buse 8 ainsi que représenté sur la figure 3.

Sur la figure 2 la portion 19 mobile s'étend selon une direction sensiblement perpendiculaire à l'axe de distribution D.

La portion 19 mobile comprend la paroi 32 extérieure et un bulbe 20. Le bulbe 20 s'étend depuis la paroi 32 extérieure en saillie selon l'axe de distribution D. Le bulbe 20 présente un chanfrein 21 qui sert au montage de la membrane 15 avec introduction du bulbe 20 à l'intérieur de l'orifice 10 de sortie. Le chanfrein 21 est destiné à permettre à une extrémité 22 du bulbe de s'insérer dans l'orifice 10 de sortie de telle sorte que le bulbe 20 s'étend au moins en partie dans ledit orifice 10 de sortie. Néanmoins, le bulbe 20 ne dépasse pas de l'orifice 10 de sortie et ne s'étend par conséquent pas à l'extérieur de la buse 8. Ainsi que représenté sur la figure 2, le bulbe 20 obture l'orifice 10 de sortie de la buse 4. En particulier, le bulbe 20 comporte une paroi 23 de contact sensiblement perpendiculaire à l'axe de distribution D. La paroi 23 de contact présente une face qui coopère avec une paroi 24 intérieure de la buse 8 tout autour de l'orifice 10 de sortie. Avantageusement la paroi 23 de contact comporte une rainure 25. Dans le mode de réalisation représenté, la rainure 25 s'étend depuis une périphérie 26 de la paroi 23 de contact jusqu'à une paroi 51 périphérique de l'extrémité 22 dudit bulbe 20. Initialement, un flacon est rempli de produit, puis l'ensemble pompe est monté sur le flacon en emprisonnant de l'air. L'air doit alors être éjecté lors des premiers actionnement du bouton, c'est l'étape d'amorçage. L'air, à la différence du produit est incapable de déplacer la membrane. La rainure 25 permet avantageusement d'évacuer l'air au cours de l'étape d'amorçage. Lorsque la portion 19 mobile est en position de repos, la rainure 25 creusée dans la paroi 23 de contact permet une communication permanente entre le chemin 9 de distribution et l'orifice 10 de sortie ainsi que représenté sur la figure 5. De la sorte, l'air emprisonné dans le flacon peut être expulsé vers l'extérieur lorsque la tête 1 de distribution est actionnée. En effet sans ce filet d'air, la distribution de produit serait rendue difficile.

Le mouvement de la portion 19 mobile est rendue possible grâce à la forme particulière de celle-ci. Dans une réalisation représentée sur les figures, la portion 19 mobile est reliée au reste de la membrane 15 par un bord 27 arrondi. Sur une face 28 interne au voisinage du bord 27 arrondi, l'épaisseur est réduite par rapport au reste de la membrane 15. De plus, la face 28 interne est pliée de manière abrupte de sorte à former le ressort de la portion 19 mobile.

La face interne, au voisinage du bulbe forme, une concavité tournée vers l'enclume. Cette concavité permet d'augmenter la souplesse de la membrane 15 et facilite également le démoulage de ladite celle-ci.

L'enclume 7 comprend un canal 29 d'échappement. Dans le mode de réalisation représenté sur les figures, le canal 29 d'échappement s'étend selon la direction de distribution mais pourrait néanmoins s'étendre selon une quelconque autre direction. Le canal 29 d'échappement communique avec un évidement 30 formé par la jupe 3 annulaire de la tête 1 de distribution via un passage 31 d'échappement. Le canal 29 d'échappement communique avec une zone 50 d'échappement située entre la portion 19 mobile et l'enclume 7 selon la direction de déplacement du produit. La zone 50 d'échappement se situe entre l'enclume 7 et la membrane 15.

Une telle zone 50 d'échappement communicant avec un canal 29 d'échappement permet avantageusement à la portion 19 mobile de se déplacer depuis sa position de repos vers sa position contrainte sans difficultés. En effet lorsque la portion 19 mobile se déplace vers sa position contrainte, la face 28 interne comprime l'air qui se situe dans la zone 29 d'échappement. L'air comprimé s'évacue vers l'évidement 30 en passant successivement par le canal 29 d'échappement et le passage 31 d'échappement. Le mouvement de la portion 19 mobile n'est donc pas entravé. Lorsque la portion 19 mobile revient en position de repos, elle provoque une succion qui attire l'air à nouveau vers la zone 50 d'échappement via successivement le passage 31 d'échappement et le canal 29 d'échappement.

La zone 50 d'échappement doit également permettre le mouvement de la portion 19 mobile. Ainsi la membrane 15 est montée sur l'enclume 7 de telle sorte que la longueur de la zone 50 d'échappement selon l'axe de distribution D est au moins supérieure au déplacement de la portion 19 mobile entre ses deux positions.

Lorsque le produit cosmétique et/ou pharmaceutique est mis sous pression, ledit fluide comprime la paroi 32 provoquant le déplacement de la portion 19 mobile. Le déplacement de la portion 19 mobile permet d'éloigner la paroi 23 de contact de la paroi 24 intérieure de sorte à ce que lesdites parois 23, 24 ne soient plus en contact lorsque la paroi 32 est comprimée par le fluide.

Le tête 1 de distribution précédemment décrite présente de nombreux avantages parmi lesquels :
- une meilleure distribution du produit dans des conditions contraignantes notamment lorsque la tête est appliquée sur la main ou sur un support tel que du coton,
- faciliter la fabrication de la tête de distribution, notamment avec des éléments moins complexes,
- obtenir une tête de distribution ayant une plus importante durée de vie : en particulier dans le cas d'un produit très visqueux,
- la buse de la membrane affleurant l'orifice de sortie, l'utilisateur a l'agréable sensation que le produit est protégé de toute contamination.

## Revendications

1. Tête (1) de distribution pour un système de distribution d'un produit, comprenant un corps (2) présentant un logement (6) pourvu d'une enclume (7) autour de laquelle une buse (8) est montée, ladite buse (8) comprenant un orifice (10) de sortie pour mettre en communication le logement (6) avec l'extérieur, ladite tête (1) comprenant également une membrane (15) rapportée autour de l'enclume (7) dans le logement (6) de sorte à former entre la membrane (15) et la buse (8) un chemin (9) de distribution du produit qui débouche dans ledit orifice (10) de sortie, la membrane (15) comprenant une portion (19) mobile, ladite portion (19) mobile étant mobile entre une position de repos dans laquelle la portion (19) mobile est en contact avec la buse (8) et une position contrainte dans laquelle la portion (19) mobile est comprimée par ledit produit, ladite portion (19) mobile étant alors située à distance de la buse (8), la portion (19) mobile comprenant une paroi (32) extérieure et un bulbe (20) qui s'étend depuis la paroi (32) extérieure en saillie selon un axe de distribution (D) du logement (6), la tête de distribution étant **caractérisée en ce que** ledit bulbe (20) comprend une paroi (23) de contact sensiblement perpendiculaire à l'axe de distribution (D), la paroi (23) de contact coopérant avec une paroi (24) intérieure de la buse, la paroi (23) de contact comportant une rainure (25).

2. Tête (1) de distribution selon la revendication 1 dans laquelle le bulbe (20) comprend un chanfrein (21) destiné à permettre à une extrémité (22) dudit bulbe (20) de s'insérer dans l'orifice (10) de sortie de telle sorte que ledit bulbe (20) s'étend au moins en partie dans ledit orifice (10) de sortie.

3. Tête (1) de distribution selon l'une des revendications précédentes dans laquelle la rainure (25) s'étend depuis une périphérie (26) de la paroi (23) de contact jusqu'à une paroi (51) périphérique d'une extrémité (22) dudit bulbe (20).

4. Tête (1) de distribution selon l'une des revendications précédentes dans laquelle la membrane (15) est montée sur l'enclume (7) de sorte que la paroi (32) extérieure se situe à distance de ladite enclume (7) formant entre ladite paroi (32) extérieure et ladite enclume (7), une zone (50) d'échappement.

5. Tête (1) de distribution selon la revendication précédente dans laquelle l'enclume (7) comprend un canal (29) d'échappement communicant avec un évidement (30) formé dans le corps (2), via un passage (31) d'échappement.

6. Tête (1) de distribution selon l'une des revendications précédentes dans laquelle la membrane (15) comprend une saillie (16) annulaire de révolution autour de l'axe de distribution (D), ladite saillie (16) annulaire comportant au moins un trou (18) traversant ladite saillie (16) annulaire de part et d'autre selon une direction parallèle à l'axe de distribution (D).

7. Tête (1) de distribution selon la revendication précédente dans laquelle l'au moins un trou (18) fait partie intégrante du chemin (9) de distribution de telle sorte que le produit se déplaçant le long dudit chemin (9) de distribution traverse le au moins un trou (18).

8. Tête (1) de distribution selon la revendication 1 dans laquelle la membrane (15) comprend au moins un matériau apte à assurer une action microbiocide sur le produit.

9. Tête (1) de distribution selon la revendication précédente dans laquelle la membrane (15) comprend un matériau métallique microbiocide tel que l'argent, cuivre, zinc, magnésium, oxyde d'argent, oxyde de cuivre, souffre, acide sulfonique.

10. Tête (1) de distribution selon l'une quelconque des revendications précédentes dans laquelle celle-ci comprend un puits (4) de montage de ladite tête (1) sur un tube d'amenée sous pression du produit, le logement (6) comprenant l'enclume (7) et ledit logement (6) étant en communication avec ledit puits (4).

11. Tête (1) de distribution selon l'une quelconque des revendications précédentes dans laquelle la membrane (15) est rapportée autour de la périphérie de l'enclume (7).

12. Tête (1) de distribution selon l'une quelconque des revendications précédentes dans laquelle la portion (19) mobile est située en regard de l'orifice (10) de sortie.

## Patentansprüche

1. Verteilungskopf (1) für ein Verteilungssystem eines Produkts, der einen Körper (2) umfasst, der eine Aufnahme (6) aufweist, die mit einem Amboss (7) versehen ist, um den eine Düse (8) montiert ist, wobei die Düse (8) eine Ausgangsöffnung (10) umfasst, um die Aufnahme (6) mit der Außenseite in Kommunikation zu bringen, wobei der Kopf (1) auch eine Membran (15) umfasst, die um den Amboss (7) in der Aufnahme (6) derart beigebracht ist, dass zwischen der Membran (15) und der Düse (8) ein Verteilungsweg (9) des Produkts gebildet ist, der in die Ausgangsöffnung (10) mündet, wobei die Membran (15) einen beweglichen Abschnitt (19) umfasst, wobei der bewegliche Abschnitt (19) zwischen einer Ruheposition, in der der bewegliche Abschnitt (19) mit der Düse (8) in Kontakt ist, und einer beaufschlagten Position, in der der bewegliche Abschnitt (19) von dem Produkt komprimiert ist, beweglich ist, wobei sich der bewegliche Abschnitt (19) daher auf Abstand zu der Düse (8) befindet, wobei der bewegliche Abschnitt (19) eine Außenwand (32) und einen Wulst (20) umfasst, der sich von der Außenwand (32) entlang einer Verteilungsachse (D) der Aufnahme (6) vorspringend erstreckt, wobei der Verteilungskopf **dadurch gekennzeichnet ist, dass** der Wulst (20) eine Kontaktwand (23) umfasst, die zu der Verteilungsachse (D) im Wesentlichen senkrecht ist, wobei die Kontaktwand (23) mit einer Innenwand (24) der Düse zusammenwirkt, wobei die Kontaktwand (23) eine Nut (25) beinhaltet.

2. Verteilungskopf (1) nach Anspruch 1, wobei der Wulst (20) eine Abfasung (21) umfasst, die dazu bestimmt ist, es einem Ende (22) des Wulsts (20) zu erlauben, sich derart in die Ausgangsöffnung (10) zu fügen, dass sich der Wulst (20) mindestens zum Teil in die Ausgangsöffnung (10) erstreckt.

3. Verteilungskopf (1) nach einem der vorstehenden Ansprüche, wobei sich die Nut (25) von einem Umfang (26) der Kontaktwand (23) bis zu einer Umfangswand (51) eines Endes (22) des Wulsts (20) erstreckt.

4. Verteilungskopf (1) nach einem der vorstehenden Ansprüche, wobei die Membran (15) derart auf dem Amboss (7) montiert ist, dass sich die Außenwand (32) auf Abstand zu dem Amboss (7) befindet, indem zwischen der Außenwand (32) und dem Amboss (7) eine Auslasszone (50) gebildet ist.

5. Verteilungskopf (1) nach dem vorstehenden Anspruch, wobei der Amboss (7) einen Auslasskanal (29) umfasst, der mit einer Aussparung (30), die in dem Körper (2) gebildet ist, über eine Auslasspassage (31) kommuniziert.

6. Verteilungskopf (1) nach einem der vorstehenden Ansprüche, wobei die Membran (15) einen ringförmigen drehenden Vorsprung (16) um die Verteilungsachse (D) umfasst, wobei der ringförmige Vorsprung (16) mindestens ein Loch (18) beinhaltet, das den ringförmigen Vorsprung (16) beiderseits entlang einer Richtung parallel zu der Verteilungsachse (D) durchquert.

7. Verteilungskopf (1) nach dem vorstehenden Anspruch, wobei mindestens ein Loch (18) derart fester Bestandteil des Verteilungswegs (9) ist, dass das Produkt, das sich entlang des Verteilungswegs (9) fortbewegt, das mindestens eine Loch (18) durchquert.

8. Verteilungskopf (1) nach Anspruch 1, wobei die Membran (15) mindestens ein Material umfasst, das geeignet ist, für eine mikrobiozide Wirkung auf das Produkt zu sorgen.

9. Verteilungskopf (1) nach dem vorstehenden Anspruch, wobei die Membran (15) ein metallisches mikrobiozides Material, wie Silber, Kupfer, Zink, Magnesium, Silberoxid, Kupferoxid, Schwefel, Sulfonsäure, umfasst.

10. Verteilungskopf (1) nach einem der vorstehenden Ansprüche, wobei dieser einen Schacht (4) zur Montage des Kopfs (1) auf einer unter Druck stehenden Zuführröhre des Produkts umfasst, wobei die Aufnahme (6) den Amboss (7) umfasst, und die Aufnahme (6) mit dem Schacht (4) in Kommunikation steht.

11. Verteilungskopf (1) nach einem der vorstehenden Ansprüche, wobei die Membran (15) um den Umfang des Ambosses (7) beigebracht ist.

12. Verteilungskopf (1) nach einem der vorstehenden Ansprüche, wobei sich der bewegliche Abschnitt (19) gegenüber der Ausgangsöffnung (10) befindet.

## Claims

1. Dispensing head (1) for a system for dispensing a product, comprising a body (2) having a housing (6) provided with an anvil (7) around which a nozzle (8) is mounted, said nozzle (8) comprising an outlet orifice (10) to put the housing (6) in communication with the outside, said head (1) also comprising a membrane (15) added around the anvil (7) in the housing (6) so as to form, between the membrane (15) and the nozzle (8), a path (9) for dispensing the product which opens into said outlet orifice (10), the membrane (15) comprising a mobile portion (19), said mobile portion (19) being mobile between an idle position wherein the mobile portion (19) is in contact with the nozzle (8) and a constrained position wherein the mobile portion (19) is compressed by said product, said mobile portion (19) thus being situated at a distance from the nozzle (8), the mobile portion (19) comprising an outer wall (32) and a bulb (20) which extends from the outer wall (32) protruding about a dispensing axis (D) of the housing (6), the dispensing head being **characterised in that** said bulb (20) comprises a contact wall (23) substantially perpendicular to the dispensing axis (D), the contact wall (23) engaging with an inner wall (24) of the nozzle, the contact wall (23) comprising a groove (25).

2. Dispensing head (1) according to claim 1, wherein the bulb (20) comprises a chamfer (21) intended to make it possible for an end (22) of said bulb (20) to be inserted into the outlet orifice (10) such that said bulb (20) extends at least partially in said outlet orifice (10).

3. Dispensing head (1) according to one of the preceding claims, wherein the groove (25) extends from a periphery (26) of the contact wall (23) to a peripheral wall (51) of an end (22) of said bulb (20).

4. Dispensing head (1) according to one of the preceding claims, wherein the membrane (15) is mounted on the anvil (7) such that the outer wall (32) is situated at a distance from said anvil (7) forming between said outer wall (32) and said anvil (7), an outflow zone (50).

5. Dispensing head (1) according to the preceding claim, wherein the anvil (7) comprises an outflow channel (29) communicating with a recess (30) formed in the body (2), via an outflow passage (31).

6. Dispensing head (1) according to one of the preceding claims, wherein the membrane (15) comprises an annular protrusion of revolution (16) about the dispensing axis (D), said annular protrusion (16) comprising at least one hole (18) passing through said annular protrusion (16) on either side according to a direction parallel to the dispensing axis (D).

7. Dispensing head (1) according to the preceding claim, wherein the at least one hole (18) forms an integral part of the dispensing path (9) such that the product is moved along said dispensing path (9) passes through the at least one hole (18).

8. Dispensing head (1) according to claim 1, wherein the membrane (15) comprises at least one material providing a microbiocidal action on the product.

9. Dispensing head (1) according to the preceding claim, wherein the membrane (15) comprises a microbiocidal metal material such as silver, copper, zinc, magnesium, silver oxide, copper oxide, sulphur, sulphonic acid.

10. Dispensing head (1) according to any one of the preceding claims, wherein it comprises a well (4) for mounting said head (1) on a pressurised inlet tube of the product, the housing (6) comprising the anvil (7) and said housing (6) being in communication with said well (4).

11. Dispensing head (1) according to any one of the preceding claims, wherein the membrane (15) is added around the periphery of the anvil (7).

12. Dispensing head (1) according to any one of the preceding claims, wherein the mobile portion (19) is situated opposite the outlet orifice (10).
